# FASCICULE DE BREVET EUROPEEN

(11) **EP 4 030 951 B1**
(45) Date de publication et mention de la délivrance du brevet: **29.10.2025**
(21) Numéro de dépôt: 20764396.6
(22) Date de dépôt: 03.09.2020
(51) Int. Cl.: A41D 1/08, A41D 27/20, A41F 9/02, A41D 31/18

(54) **VETEMENT BAS, NOTAMMENT POUR LA PRATIQUE D'UN SPORT, AVEC UNE POCHE**
UNTERKÖRPER-BEKLEIDUNGSSTÜCK, INSBESONDERE FÜR DIE TEILNAHME AN SPORT, MIT EINER TASCHE
LOWER-BODY GARMENT, NOTABLY FOR PARTICIPATING IN SPORTS, WITH A POCKET

(30) Priorité: 19.09.2019 FR 1910327
(43) Date de publication de la demande: 27.07.2022
(73) Titulaire: Decathlon, 59650 Villeneuve d'Ascq (FR)
(72) Inventeur: ALEXANDRE, Coline, 59650 VILLENEUVE D'ASCQ (FR); LEROUX, Stéphanie, 59650 VILLENEUVE D'ASCQ (FR)
(74) Mandataire: Cabinet Beau de Loménie
(86) Numéro de dépôt international: PCT/EP2020/074622
(87) Numéro de publication internationale: WO 2021/052773

(56) Documents cités:
- EP-A1- 3 078 285
- WO-A1-2017/015492
- DE-U1- 202015 103 822
- US-A1- 2015 128 331
- US-A1- 2017 238 634

## Description

### Domaine Technique

La présente invention concerne le domaine des vêtements de sport, et en particulier le domaine des vêtements bas avec une poche.

### Technique antérieure

Il est connu d'avoir des pantalons de sport, notamment de tennis, avec une poche de type ceinture, c'est-à-dire une poche s'étendant le long de l'ouverture de taille du pantalon.

Ainsi, le document US 2018/206567 décrit un vêtement de sport comprenant une poche positionnée le long d'une partie supérieure du vêtement et configurée pour garder des objets entreposés à l'intérieur. Selon un mode de réalisation, la poche peut être ouverte par le bas et disposée à l'arrière, dans la partie supérieure du vêtement. L'ouverture de la poche peut être positionnée de manière à ce que l'athlète puisse insérer et retirer les objets entreposés à l'intérieur, notamment des balles.

Cependant, dans le document US 2018/206567, la conception de la poche, et notamment des panneaux avant et arrière est particulièrement complexe, notamment afin de permettre une expansion de la poche lorsqu'une ou plusieurs balles sont positionnées à l'intérieur.

Il existe également d'autres documents décrivant des pantalons similaires avec une poche arrière au niveau de l'ouverture de taille, par exemple les documents US 8 028 345 B2 ou bien encore US 9 254 010 B2 ou bien encore US 2017 238634. Cependant, de tels pantalons nécessitent une conception élaborée pour garantir le maintien de la balle dans la poche, et ne donnent pas toujours satisfaction d'un point de vue esthétique lorsque la poche est vide. Le document US 2017238634 A1 décrit le préambule de la revendication 1.

Dans tous les cas, un compromis semble à trouver entre la facilité d'insertion et de retrait de la balle d'un côté, et le maintien de la balle dans la poche pendant le jeu d'un autre côté. De même, il est également préférable, d'un point de vue esthétique, de garder une poche qui reste plaquée au vêtement lorsqu'elle est vide, notamment dans le cas de vêtement en matériau compressif.

### Exposé de l'invention

La présente invention vise à résoudre les différents problèmes techniques énoncés précédemment. En particulier, la présente invention vise à proposer un vêtement bas, notamment pour la pratique du tennis, comportant une poche, notamment au niveau de la ceinture, pour y placer un ou plusieurs objets, notamment des balles, qui est simple à fabriquer et à utiliser tout en gardant un aspect esthétique lorsque la poche est vide. Plus précisément, la présente invention vise à proposer un vêtement bas comportant une poche, qui facilite l'insertion ou le retrait d'une balle dans ladite poche tout en garantissant un bon maintien de la balle dans la poche pendant le jeu et la bonne tenue de la poche lorsqu'elle est vide. L'invention est exposée dans le jeu de revendications joint.

Ainsi, selon un aspect, il est proposé un vêtement bas, notamment pour la pratique d'un sport et plus particulièrement pour la pratique du tennis. Le vêtement bas comprend :
- une partie de taille, formant une culotte, formée par un ou plusieurs panneaux et comportant : une extrémité supérieure délimitant une ouverture de taille, et une extrémité inférieure délimitant au moins une ouverture, de préférence deux, pour le passage des jambes de l'utilisateur, et
- une poche, par exemple configurée pour retenir au moins un objet tel une balle de tennis, formée par au moins un panneau supérieur monté sur ladite partie de taille et recouvrant une portion, de préférence arrière, de ladite partie de taille, la poche étant accessible par une ouverture délimitée notamment par le bord libre dudit au moins un panneau supérieur et de préférence positionnée dans une portion du vêtement bas formant ceinture.

L'ouverture de poche s'étend de manière sensiblement parallèle à ladite ouverture de taille, c'est-à-dire sensiblement horizontalement lorsque le vêtement bas est porté par l'utilisateur, et est orientée vers l'extrémité inférieure de la partie de taille, ou du côté opposé à l'ouverture de taille, c'est-à-dire orientée vers le bas lorsque le vêtement bas est porté par l'utilisateur.

Ledit au moins un panneau supérieur et la portion de partie de taille recouverte par ledit au moins un panneau supérieur sont en matériaux compressifs et présentent une élasticité, en particulier une force à 50% d'élongation, qui est différente. En particulier, ledit au moins un panneau supérieur et la portion de partie de taille présentent une élasticité dans une direction sensiblement perpendiculaire à l'ouverture de poche, c'est-à-dire dans la direction verticale lorsque le vêtement bas est porté par l'utilisateur, qui est différente.

Ainsi, les propriétés mécaniques, et plus particulièrement élastiques, des matériaux formant la poche du vêtement bas, notamment ledit au moins un panneau supérieur et le ou les panneaux de la portion de la partie de taille recouverte par ledit au moins un panneau supérieur, sont choisies de manière à être différentes entre elles. En particulier, les matériaux de la poche, c'est-à-dire du panneau supérieur et de la portion recouverte de la partie de taille, sont choisis avec des matériaux compressifs qui sont différents, notamment pour leurs propriétés élastiques, afin d'obtenir les propriétés de déformation voulues pour faciliter l'insertion ou le retrait d'un objet tel une balle, tout en en garantissant le bon maintien pendant le jeu. On obtient alors une poche de conception simple, puisque formée par l'ajout d'au moins un panneau supérieur sur la partie de taille, tout en apportant à l'utilisateur une facilité d'usage et des performances, notamment pour le maintien de la balle dans la poche, améliorées. Enfin, le vêtement bas selon l'invention permet de garder des matériaux compressifs, et d'avoir un aspect esthétique voulu, même lorsque la poche est vide.

Le vêtement bas peut être un pantalon, par exemple de type legging, un capri, un pantacourt, un short, un bermuda, ou bien une jupe avec ou sans shorty intégré.

Préférentiellement, le ratio de la force à 50% d'élongation, mesurée selon la norme NF EN 14704-1:2005, dans une direction sensiblement perpendiculaire à l'ouverture de poche et/ou dans une direction sensiblement parallèle à l'ouverture de poche, dudit au moins un panneau supérieur sur celle de la portion de ladite partie de taille, est compris entre 1 et 5, de préférence entre 1.2 et 3.

Dit autrement, le ratio de la force à 50% d'élongation, mesurée selon la norme NF EN 14704-1:2005, dans une direction sensiblement perpendiculaire à l'ouverture de poche et/ou dans une direction sensiblement parallèle à l'ouverture de poche, dudit au moins un panneau supérieur sur celle de la portion de ladite partie de taille, est supérieur à 1 et inférieur ou égal à 5, de préférence supérieur ou égal à 1.2 et inférieur ou égal à 3.

Il a été constaté par le demandeur que la force à 50% d'élongation constituait une mesure d'élasticité des matériaux qui permettait de caractériser les panneaux à préférer pour former une poche répondant aux critères souhaités. En particulier, le choix d'une différence de force à 50% d'élongation entre le matériau de la partie de taille et le matériau du panneau supérieur, permet d'ajuster le comportement de la poche, en usage, pour obtenir l'effet voulu.

Selon l'invention, le ratio de la force à 50% d'élongation dudit au moins un panneau supérieur, mesurée selon la norme NF EN 14704-1:2005, dans une direction sensiblement parallèle à l'ouverture de poche, sur celle dans une direction sensiblement perpendiculaire à l'ouverture de poche, est supérieur à 1, de préférence compris entre 1 et 2.

Dit autrement, le ratio de la force à 50% d'élongation dudit au moins un panneau supérieur, mesurée selon la norme NF EN 14704-1:2005, dans une direction sensiblement parallèle à l'ouverture de poche, sur celle dans une direction sensiblement perpendiculaire à l'ouverture de poche, est supérieur à 1, de préférence supérieur à 1 et inférieur ou égal 2.

Ainsi, la force à 50% d'élongation du matériau du panneau supérieur, selon une direction sensiblement parallèle à l'ouverture de poche, est choisie supérieure à celle selon une direction sensiblement perpendiculaire à l'ouverture de poche. En effet, il est apparu que l'élasticité du panneau supérieur, selon une direction parallèle à l'ouverture de poche permet d'obtenir ou d'améliorer le maintien des objets placés dans la poche, notamment pendant le jeu, tandis que l'élasticité du panneau supérieur, selon une direction perpendiculaire à l'ouverture de poche permet de faciliter l'insertion et/ou le retrait des objets, notamment des balles, dans la poche. Ainsi, les propriétés mécaniques des matériaux de la poche sont également selon la direction dans l'espace.

En particulier, avec des matériaux tissés, le panneau supérieur peut être positionné de manière à ce que les fils de chaîne soient orientés perpendiculairement à l'ouverture de taille, c'est-à-dire verticalement, et les fils de trame soient orientés parallèlement à l'ouverture de taille, c'est-à-dire horizontalement.

Préférentiellement, la force à 50% d'élongation dudit au moins un panneau supérieur, mesurée selon la norme NF EN 14704-1:2005, dans une direction sensiblement parallèle à l'ouverture de poche, est comprise entre 7N et 15N.

Dit autrement, la force à 50% d'élongation dudit au moins un panneau supérieur, mesurée selon la norme NF EN 14704-1:2005, dans une direction sensiblement parallèle à l'ouverture de poche, est supérieure ou égale à 7N et inférieure ou égale à 15N.

Une telle gamme de valeurs de la force à 50% d'élongation du panneau supérieur, selon la direction parallèle à l'ouverture de poche, a permis de constater un maintien correct des objets de la poche, notamment des balles pendant le jeu.

Préférentiellement, la force à 50% d'élongation dudit au moins un panneau supérieur, mesurée selon la norme NF EN 14704-1:2005, dans une direction sensiblement perpendiculaire à l'ouverture de poche, est comprise entre 5N et 12N.

Dit autrement, la force à 50% d'élongation dudit au moins un panneau supérieur, mesurée selon la norme NF EN 14704-1:2005, dans une direction sensiblement perpendiculaire à l'ouverture de poche, est supérieure ou égale à 5N et inférieure ou égale à 12N.

Une telle gamme de valeurs de la force à 50% d'élongation du panneau supérieur, selon la direction perpendiculaire à l'ouverture de poche, a permis de constater un usage aisé de placement ou du retrait d'objets de la poche, notamment des balles.

Préférentiellement, ledit au moins un panneau supérieur comprend un, voire est en, tissu mesh.

Le tissu mesh, ou tissu filet, permet d'apporter un aspect esthétique au vêtement bas, par rapport à la partie de taille. Il permet notamment une identification de la poche par rapport à la partie de taille du vêtement bas, tout en restant discret.

Préférentiellement, la poche comprend ou est dépourvue d'un moyen élastique monté le long du bord libre dudit au moins un panneau supérieur.

La poche peut comprendre, ou non, un moyen élastique, par exemple une bande élastique, le long du bord libre dudit au moins un panneau supérieur. Un tel moyen élastique peut permettre d'améliorer le maintien de la balle dans la poche pendant le jeu, ou la tenue dudit au moins un panneau supérieur le long de la partie de taille lorsque la poche est vide, à des fins esthétiques. Toutefois, un tel moyen élastique n'est pas nécessaire dans la mesure ou les propriétés élastiques des panneaux formant la poche ont été choisies spécifiquement pour permettre à une balle d'être maintenue dans la poche ou pour permettre à la poche vide de rester plaquée contre la partie de taille.

Préférentiellement, la poche comprend au moins un, par exemple trois, points de couture reliant le bord libre dudit au moins un panneau supérieur et la partie de taille.

Le ou les points de couture permettent de diminuer la longueur du bord libre entre les points de liaison avec la partie de taille. Ainsi, le ou les points de couture facilitent le bon placement dudit au moins un panneau supérieur par rapport à la partie de taille, ce qui améliore également le maintien de la balle dans la poche ou la tenue de la poche vide sur la partie de taille.

Préférentiellement, les points de couture reliant le bord libre dudit au moins un panneau supérieur et la partie de taille sont positionnés de manière symétrique par rapport à un plan sagittal du vêtement bas.

On obtient ainsi une poche symétrique dans le dos de l'utilisateur, permettant à ce dernier de l'utiliser indifféremment avec la main droite ou la main gauche.

Selon l'invention, ledit au moins un panneau supérieur est monté, par exemple cousu, sur la partie de taille le long de trois bords : un bord supérieur et deux bords d'extrémités latérales.

La poche s'ouvre alors uniquement selon le bord inférieur, c'est-à-dire par le bas.

Préférentiellement, ledit au moins un panneau supérieur comporte un bord supérieur monté le long de l'ouverture de taille du vêtement bas, et/ou des bords d'extrémités latérales montés dans le plan frontal du vêtement bas ou sur la partie avant du vêtement bas.

Le panneau supérieur, et donc la poche, peut former, avec la partie de taille, l'ouverture de taille du vêtement bas. La poche est ainsi positionnée à l'extrémité supérieure du vêtement bas, au niveau de la ceinture du vêtement bas.

Préférentiellement, ladite poche est positionnée dans une portion du vêtement bas formant ceinture.

### Brève description des dessins

[Fig. 1] La figure 1 est une vue arrière d'un vêtement bas selon l'invention ;
[Fig. 2] La figure 2 est une vue avant du vêtement bas de la figure 1,
[Fig. 3] La figure 3 est une vue rapprochée, arrière, du vêtement bas de la figure 1,
[Fig. 4] La figure 4 est une vue rapprochée, avant, du vêtement bas de la figure 1, et
[Fig. 5] La figure 5 représente une illustration du vêtement bas de la figure 1, lorsque l'utilisateur insère une balle dans la poche.

### Description des modes de réalisation

Les figures 1 et 2 illustrent, de derrière et de devant, un vêtement bas 1, dans le cas présent un pantalon 1, conforme à l'invention.

Alternativement, le vêtement bas peut être un legging, un capri, un pantacourt, un short, un shorty, un bermuda, ou bien une jupe avec ou sans shorty intégré

Le pantalon 1 comprend une partie de taille 2, et deux parties de jambe 4, 6. La partie de taille 2 présente une forme de culotte. La partie de taille 2 comprend une extrémité supérieure définissant une ouverture de taille 8 et une extrémité inférieure délimitant, dans le cas présent, deux ouvertures 10, 12 pour le passage des jambes de l'utilisateur. Les parties de jambe 4, 6 sont de forme tubulaires et sont montées sur les ouvertures 10, 12 de la partie de taille 2.

La partie de jambe 4 comprend ainsi une extrémité supérieure correspondant à l'ouverture 10 de la partie de taille 2, et une extrémité inférieure correspondant à une première ouverture de jambe 14. La partie de jambe 6 comprend une extrémité supérieure correspondant à l'ouverture 12 de la partie de taille 2, et une extrémité inférieure correspondant à une deuxième ouverture de jambe 16.

Le vêtement bas 1 peut être formé d'un ou plusieurs panneaux, et est de préférence en matériaux compressifs, notamment en tissus compressifs, c'est-à-dire que le vêtement bas 1 est extensible et est patronné de manière à présenter une forme, lorsqu'il n'est pas porté, qui est plus étroite que lorsqu'il est porté par l'utilisateur. Un tel vêtement bas compressif permet à l'utilisateur de mieux sentir les différentes parties de son corps qui sont couvertes et serrées par le vêtement bas 1.

Le pantalon 1 est notamment destiné à la pratique d'un sport, et plus particulièrement à la pratique du tennis grâce à la présence d'une poche 18 configurée pour accueillir une ou plusieurs balles.

Comme illustrée sur les figures 3 et 4, la poche 18 est formée par au moins un panneau supérieur 20, dans le cas présent un seul panneau supérieur 20, recouvrant une portion 22 de la partie de taille.

Le panneau supérieur 20 peut présenter une forme générale rectangulaire avec un bord supérieur 20a, inférieur 20b et deux bords latéraux 20c et 20d. Le panneau supérieur 20 est monté sur la partie de taille 2, le long et parallèlement à une portion de l'extrémité supérieure de la partie de taille 2. Le panneau supérieur 20 est fixé, par exemple cousu, sur la partie de taille 2 le long du bord supérieur 20a et des deux bords latéraux 20c, et 20d. Dit autrement, le bord supérieur 20a du panneau supérieur 20, et donc de la poche 18, s'étend le long de l'ouverture de taille 8 du pantalon 1.

Ainsi, la poche 18 s'étend sensiblement parallèlement à l'ouverture de taille 8 et s'ouvre par le bas, c'est-à-dire du côté opposé à l'ouverture de taille 8 du pantalon 1, via le bord inférieur 20b du panneau supérieur 20 qui est un bord libre. L'ouverture 24 de la poche 18 s'étend donc parallèlement à l'ouverture de taille 8 mais est orientée vers le bas, c'est-à-dire vers les ouvertures inférieures 10, 12. La poche 18 est donc positionnée au niveau de la ceinture du pantalon 1 et s'y intègre visuellement.

Le panneau supérieur 20, et donc la poche 18, peut s'étendre uniquement dans la partie postérieure, ou arrière, du pantalon 1, ou bien peut déborder, par ses extrémités, sur la partie avant du pantalon 1. Ainsi, les bords latéraux 20c et 20d du panneau supérieur 20 peuvent être fixés sur la partie de taille 2, du côté avant du pantalon 1, c'est-à-dire au-delà du plan frontal du pantalon 1.

Par ailleurs, et afin d'améliorer la tenue du panneau supérieur 20 sur la partie de taille 2, ainsi que le maintien des balles dans la poche 18, le bord inférieur 20b du panneau supérieur 20 peut également être fixé à la partie de taille 2 par des points de couture 26, par exemple un point de couture 26a disposé à égale distance des bords latéraux 20c, 20d du panneau supérieur 20. Alternativement, et comme illustré sur les figures 3 et 4, le bord inférieur 20b peut être fixé par trois points de couture : un point de couture central 26a disposé à égale distance des bords latéraux 20c, 20d du panneau supérieur 20, et deux points de couture 26b disposés latéralement de chaque côté du point de couture central 26b, entre celui-ci et les bords latéraux 20c, 20d du panneau supérieur 20.

La poche 18 peut également comprendre un moyen élastique 28, par exemple une bande élastique, montée le long du bord inférieur 20b du panneau supérieur 20, c'est-à-dire le long du bord libre de la poche 18. Le moyen élastique 28 peut améliorer la tenue et le maintien de la poche 18.

Toutefois, un tel moyen élastique 28 est facultatif et la poche 18 peut en être dépourvue. En effet, le panneau supérieur 20 étant en matériau compressif, il peut exercer, à lui tout seul, une pression sur les objets positionnés dans la poche 18 afin de les y maintenir.

Le panneau supérieur 20 est également en matériau compressif, par exemple en tissu compressif. Le panneau supérieur 20 est de préférence en tissu mesh.

Dans la suite de la description, nous considèrerons que le tissu de la portion recouverte 22 de la partie de taille 2 et le panneau supérieur 20 sont montés sur le pantalon 1 de manière à ce que les fils de chaîne soient orientés verticalement lorsque le pantalon 1 est porté par l'utilisateur, et les fils de trame soient orientés horizontalement.

Comme indiqué précédemment, et afin de permettre la tenue des objets dans la poche 18, le panneau supérieur 20 est en matériau compressif, de préférence en mesh compressif. Ainsi, le tissu mesh du panneau supérieur 20 peut être choisi avec des propriétés d'élasticité spécifiques pour améliorer la tenue de la poche 18.

Dans l'exemple décrit ici, le panneau supérieur peut être un tissu mesh D201, par exemple lorsque le vêtement bas 1 est un legging, ou bien un tissu mesh D331, par exemple lorsque le vêtement bas 1 est un capri.

Dans le cas du legging par exemple, le tissu mesh peut présenter une force à 50% d'élongation, dans la direction des fils de chaîne, supérieure ou égale à 8N et inférieure ou égale à 9N, par exemple de valeur moyenne égale à 8.3N.

De même, le tissu mesh peut présenter une force à 50% d'élongation, dans la direction des fils de trame, supérieure ou égale à 12.5N et inférieure ou égale à 13.5N, par exemple de valeur moyenne égale à 13.1N.

Dans le cas du capri par exemple, le tissu mesh peut présenter une force à 50% d'élongation, dans la direction des fils de chaîne, supérieure ou égale à 7.2N et inférieure ou égale à 8.2N, par exemple de valeur moyenne égale à 7.7N.

De même, le tissu mesh peut présenter une force à 50% d'élongation, dans la direction des fils de trame, supérieure ou égale à 7.5N et inférieure ou égale à 9.5N, par exemple de valeur moyenne égale à 8.9N.

Le choix de telles propriétés élastiques ont notamment pour but de faciliter l'insertion et le retrait d'une balle dans la poche 18, comme illustré sur la figure 5, tout en garantissant son maintien dans la poche 18 pendant le jeu.

Le matériau du vêtement bas 1 est également choisi de manière à obtenir les propriétés voulues pour la poche 18.

Ainsi, le ou les panneaux de la partie de taille 2 du legging ou capri peut présenter une force à 50% d'élongation, dans la direction des fils de chaîne, supérieure ou égale à 5.6N et inférieure ou égale à 6.6N, par exemple de valeur moyenne égale à 6.1N.

De même, le ou les panneaux de la partie de taille 2 du legging ou capri peut présenter une force à 50% d'élongation, dans la direction des fils de trame, supérieure ou égale à 7.7N et inférieure ou égale à 9.2N, par exemple de valeur moyenne égale à 8.6N.

Ainsi, grâce au vêtement bas selon la présente invention, et en particulier grâce aux matériaux différents, avec des propriétés élastiques spécifiques, pour les panneaux de la poche, il est possible d'obtenir un vêtement confortable et compressif adapté à la pratique d'un sport, comportant une poche facile et d'utilisation qui garantit un bon maintien des objets qui sont placés dedans pendant la pratique du sport.

## Revendications

1. Vêtement bas (1), notamment pour la pratique d'un sport et plus particulièrement pour la pratique du tennis, comprenant :
- une partie de taille (2) formée par un ou plusieurs panneaux et comportant : une extrémité supérieure délimitant une ouverture de taille (8), et une extrémité inférieure délimitant au moins une ouverture, de préférence deux (10, 12), pour le passage des jambes de l'utilisateur, et
- une poche (18), par exemple configurée pour retenir au moins une balle de tennis, formée par au moins un panneau supérieur (20) monté sur ladite partie de taille (2) le long d'un bord supérieur (20a) et de deux bords d'extrémités latérales (20c, 20d), et recouvrant une portion (22) de ladite partie de taille (2), la poche (18) étant accessible par une ouverture (24) délimitée notamment par un bord libre (20b) dudit au moins un panneau supérieur (20) et positionnée dans une portion du vêtement bas formant ceinture,
dans lequel l'ouverture de poche (24) s'étend de manière sensiblement parallèle à ladite ouverture de taille (8), et est orientée vers l'extrémité inférieure de la partie de taille (2),
dans lequel ledit au moins un panneau supérieur (20) et la portion (22) de partie de taille recouverte par ledit au moins un panneau supérieur sont en matériaux compressifs et présentent une élasticité, en particulier une force à 50% d'élongation, qui est différente, de préférence dans une direction sensiblement perpendiculaire à l'ouverture de poche (24),
**caractérisé en ce que** le ratio de la force à 50% d'élongation dudit au moins un panneau supérieur (20), mesurée selon la norme NF EN 14704-1:2005, dans une direction sensiblement parallèle à l'ouverture de poche, sur celle dans une direction sensiblement perpendiculaire à l'ouverture de poche, est supérieur à 1.

2. Vêtement bas (1) selon la revendication 1, dans lequel le ratio de la force à 50% d'élongation, mesurée selon la norme NF EN 14704-1:2005, dans une direction sensiblement perpendiculaire à l'ouverture de poche et/ou dans une direction sensiblement parallèle à l'ouverture de poche, dudit au moins un panneau supérieur (20) sur celle de la portion (22) de ladite partie de taille, est compris entre 1 et 5, de préférence entre 1.2 et 3.

3. Vêtement bas (1) selon la revendication 1 ou 2, dans lequel le ratio de la force à 50% d'élongation dudit au moins un panneau supérieur (20), mesurée selon la norme NF EN 14704-1:2005, dans une direction sensiblement parallèle à l'ouverture de poche, sur celle dans une direction sensiblement perpendiculaire à l'ouverture de poche, est compris entre 1 et 2.

4. Vêtement bas (1) selon l'une quelconque des revendications précédentes, dans lequel la force à 50% d'élongation dudit au moins un panneau supérieur (20), mesurée selon la norme NF EN 14704-1:2005, dans une direction sensiblement parallèle à l'ouverture de poche, est comprise entre 7N et 15N.

5. Vêtement bas (1) selon l'une quelconque des revendications précédentes, dans lequel la force à 50% d'élongation dudit au moins un panneau supérieur (20), mesurée selon la norme NF EN 14704-1:2005, dans une direction sensiblement perpendiculaire à l'ouverture de poche, est comprise entre 5N et 12N.

6. Vêtement bas (1) selon l'une quelconque des revendications précédentes, dans lequel ledit au moins un panneau supérieur (20) comprend un tissu mesh.

7. Vêtement bas (1) selon l'une quelconque des revendications précédentes, dans lequel la poche (18) comprend ou bien est dépourvue d'un moyen élastique (28) monté le long du bord libre (20b) dudit au moins un panneau supérieur (20).

8. Vêtement bas (1) selon l'une quelconque des revendications précédentes, dans lequel la poche (18) comprend au moins un, par exemple trois, points de couture (26a, 26b) reliant une portion du bord libre (20b) dudit au moins un panneau supérieur (20) et la partie de taille (2).

9. Vêtement bas (1) selon l'une quelconque des revendications précédentes, dans lequel ledit au moins un panneau supérieur (20) est cousu sur la partie de taille le long d'un bord supérieur (20a) et de deux bords d'extrémités latérales (20c, 20d).

10. Vêtement bas (1) selon l'une quelconque des revendications précédentes, dans lequel ledit au moins un panneau supérieur (20) comporte un bord supérieur (20a) monté le long de l'ouverture de taille (8) du vêtement bas, et/ou des bords d'extrémités latérales (20c, 20d) montés dans le plan frontal du vêtement bas ou sur la partie avant du vêtement bas.

## Patentansprüche

1. Unterkörper-Bekleidungsstück (1), insbesondere für die Teilnahme an Sport, und ganz besonders für die Teilnahme an Tennis, umfassend:
- einen Taillenteil (2), der von einer oder mehreren Stoffbahnen gebildet ist, ein oberes Ende, das eine Öffnung der Taille (8) begrenzt, und ein unteres Ende, das mindestens eine Öffnung, vorzugsweise zwei (10, 12) für den Durchgang der Beine des Benutzers begrenzt, und
- eine Tasche (18), die z. B. konfiguriert ist, um mindestens einen Tennisball aufzunehmen, die mindestens aus einer oberen Stoffbahn (20) gebildet ist, die auf dem Taillenteil (2) entlang eines oberen Rands (20a) und von zwei seitlichen oberen Rändern (20c, 20d) montiert ist und einen Abschnitt (22) des Taillenteils (2) abdeckt, wobei die Tasche (18) durch eine Öffnung (24) zugänglich ist, die insbesondere durch einen freien Rand (20b) der mindestens einen oberen Stoffbahn (20) begrenzt und in einem Abschnitt des Unterkörper-Bekleidungsstücks positioniert ist, der einen Bund bildet,
wobei sich die Öffnung der Tasche (24) im Wesentlichen parallel zu der Öffnung der Taille (8) erstreckt und hin zur dem unteren Ende des Taillenteils (2) ausgerichtet ist,
wobei die mindestens eine obere Stoffbahn (20) und der Abschnitt (22) des Taillenteils, der von der mindestens einen oberen Stoffbahn abgedeckt ist, aus Kompressionsmaterialien hergestellt sind und eine Elastizität aufweisen, insbesondere eine Kraft zur 50 %-igen Dehnung, die verschieden ist, insbesondere in einer im Wesentlichen senkrechten Richtung zu der Öffnung der Tasche (24),
**dadurch gekennzeichnet, dass** das Verhältnis der Kraft zur 50 %-igen Verlängerung der mindestens einen oberen Stoffbahn (20), gemessen gemäß der Norm NF EN 14704-1:2005, in einer im Wesentlichen parallelen Richtung zu der Öffnung der Tasche zu derjenigen in einer im Wesentlichen senkrechten Richtung zu der Öffnung der Tasche grösser als 1 ist.

2. Unterkörper-Bekleidungsstück (1) nach Anspruch 1, wobei das Verhältnis der Kraft zur 50 %-igen Verlängerung, gemessen gemäß der Norm NF EN 14704-1:2005, in einer im Wesentlichen senkrechten Richtung zu der Öffnung der Tasche und/oder in einer im Wesentlichen parallelen Richtung zu der Öffnung der Tasche der mindestens einen oberen Stoffbahn (20) zu derjenigen des Abschnitts (22) des Taillenteils in einem Bereich zwischen 1 und 5, vorzugsweise zwischen 1,2 und 3 liegt.

3. Unterkörper-Bekleidungsstück (1) nach Anspruch 1 oder 2, wobei das Verhältnis der Kraft zur 50 %-igen Verlängerung der mindestens einen oberen Stoffbahn (20), gemessen gemäß der Norm NF EN 14704-1:2005, in einer im Wesentlichen parallelen Richtung zu der Öffnung der Tasche zu derjenigen in einer im Wesentlichen senkrechten Richtung zu der Öffnung der Tasche in einem Bereich zwischen 1 und 2 liegt.

4. Unterkörper-Bekleidungsstück (1) nach einem der vorhergehenden Ansprüche, wobei die Kraft zur 50 %-igen Verlängerung der mindestens einen oberen Stoffbahn (20), gemessen gemäß der Norm NF EN 14704-1:2005, in einer im Wesentlichen parallelen Richtung zu der Öffnung der Tasche in einem Bereich zwischen 7N und 15N liegt.

5. Unterkörper-Bekleidungsstück (1) nach einem der vorhergehenden Ansprüche, wobei die Kraft zur 50 %-igen Verlängerung der mindestens einen oberen Stoffbahn (20), gemessen gemäß der Norm NF EN 14704-1:2005, in einer im Wesentlichen senkrechten Richtung zu der Öffnung der Tasche in einem Bereich zwischen 5N und 12N liegt.

6. Unterkörper-Bekleidungsstück (1) nach einem der vorhergehenden Ansprüche, wobei die mindestens eine obere Stoffbahn (20) ein Meshgewebe umfasst.

7. Unterkörper-Bekleidungsstück (1) nach einem der vorhergehenden Ansprüche, wobei die Tasche (18) ein elastisches Mittel (28) umfasst oder auch nicht, das entlang des freien Rands (20b) der mindestens einen oberen Stoffbahn (20) montiert ist.

8. Unterkörper-Bekleidungsstück (1) nach einem der vorhergehenden Ansprüche, wobei die Tasche (18) mindestens einen, z. B. drei Nähstiche (26a, 26b) umfasst, die einen Abschnitt des freien Rands (20b) der mindestens einen oberen Stoffbahn (20) und den Taillenteil (2) verbinden.

9. Unterkörper-Bekleidungsstück (1) nach einem der vorhergehenden Ansprüche, wobei die mindestens eine obere Stoffbahn (20) auf dem Taillenteil entlang eines oberen Rands (20a) und zwei seitlicher oberen Ränder (20c, 20d) genäht ist.

10. Unterkörper-Bekleidungsstück (1) nach einem der vorhergehenden Ansprüche, wobei die mindestens eine obere Stoffbahn (20) einen oberen Rands (20a) umfasst, der entlang der Taillenöffnung (8) des Unterkörper-Bekleidungsstücks montiert ist, und/oder zwei seitliche obere Ränder (20c, 20d), die auf der vorderen Ebene des Unterkörper-Bekleidungsstücks oder auf dem vorderen Teil des Unterkörper-Bekleidungsstücks montiert sind.

## Claims

1. A bottom clothing (1), in particular for the practice of a sport and more particularly for the practice of tennis, comprising:
- a waist part (2) formed by one or several panels and including: an upper end delimiting a waist opening (8), and a lower end delimiting at least one preferably two openings (10, 12) for the passage the user's legs, and
- a pocket (18), for example configured to retain at least one tennis ball, formed by at least one upper panel (20) mounted on said waist part (2) along an upper edge (20a) and two side end edges (20c, 20d), and covering a portion (22) of said waist part (2), the pocket (18) being accessible through an opening (24) delimited in particular by a free edge (20b) of said at least one upper panel (20) and positioned in a portion of the bottom clothing forming a waistband,
wherein the pocket opening (24) extends substantially parallel to said waist opening (8), and is oriented towards the lower end of the waist part (2), wherein said at least one upper panel (20) and the waist part portion (22) covered by said at least one upper panel are made of compressive materials and have an elasticity, particularly a 50% elongation force, which is different, preferably in a direction substantially perpendicular to the pocket opening (24),
**characterized in that** the ratio of the 50% elongation force of said at least one upper panel (20), measured according to standard NF EN 14704-1: 2005, in a direction substantially parallel to the pocket opening, on that in a direction substantially perpendicular to the pocket opening, is greater than 1.

2. The bottom clothing (1) according to claim 1, wherein the ratio of the 50% elongation force, measured according to standard NF EN 14704-1: 2005, in a direction substantially perpendicular to the pocket opening and/or in a direction substantially parallel to the pocket opening of said at least one upper panel (20) over that of the portion (22) of said waist part, is comprised between 1 and 5, preferably between 1.2 and 3.

3. The bottom clothing (1) according to claim 1 or 2, wherein the ratio of the 50% elongation force of said at least one upper panel (20), measured according to standard NF EN 14704-1: 2005, in a direction substantially parallel to the pocket opening, on that in a direction substantially perpendicular to the pocket opening, is comprised between 1 and 2.

4. The bottom clothing (1) according to any one of the preceding claims, wherein the 50% elongation force of said at least one upper panel (20), measured according to standard NF EN 14704-1: 2005, in a direction substantially parallel to the pocket opening, is comprised between 7N and 15N.

5. The bottom clothing (1) according to any one of the preceding claims, wherein the 50% elongation force of said at least one upper panel (20), measured according to standard NF EN 14704-1: 2005, in a direction substantially perpendicular to the pocket opening, is comprised between 5N and 12N.

6. The bottom clothing (1) according to any one of the preceding claims, wherein said at least one upper panel (20) comprises a mesh fabric.

7. The bottom clothing (1) according to any one of the preceding claims, wherein the pocket (18) comprises or is devoid of elastic means (28) mounted along the free edge (20b) of said at least one upper panel (20).

8. The bottom clothing (1) according to any one of the preceding claims, wherein the pocket (18) comprises at least one for example three stitches (26a, 26b) connecting a portion of the free edge (20b) of said at least one upper panel (20) and the waist part (2).

9. The bottom clothing (1) according to any one of the preceding claims, wherein said at least one upper panel (20) is sewn, on the waist part along an upper edge (20a) and two side end edges (20c, 20d).

10. The bottom clothing (1) according to any one of the preceding claims, wherein said at least one upper panel (20) includes an upper edge (20a) mounted along the waist opening (8) of the bottom clothing, and/or side end edges (20c, 20d) mounted in the front plane of the bottom clothing or on the front part of the bottom clothing.
